# EUROPÄISCHE PATENTSCHRIFT

(11) **EP 3 698 390 B1**
(45) Veröffentlichungstag und Bekanntmachung des Hinweises auf die Patenterteilung: **28.02.2024**
(21) Anmeldenummer: 18815521.2
(22) Anmeldetag: 20.11.2018
(51) Int. Cl.: H01H 33/662

(54) **ÜBERDRUCKFESTE VAKUUMSCHALTRÖHRE**
OVERPRESSURE-RESISTANT VACUUM INTERRUPTER TUBE
TUBE COMMUTATEUR À VIDE RÉSISTANT À UNE SURPRESSION

(30) Priorität: 11.12.2017 DE 102017222413
(43) Veröffentlichungstag der Anmeldung: 26.08.2020
(73) Patentinhaber: Siemens Energy Global GmbH & Co. KG, 81739 München (DE)
(72) Erfinder: GRASKOWSKI, Frank, 16348 Wandlitz (DE); BARON, Lydia, 14624 Dallgow-Döberitz (DE); STIEHLER, Christian, 12049 Berlin (DE); LAWALL, Andreas, 13505 Berlin (DE)
(86) Internationale Anmeldenummer: PCT/EP2018/081919
(87) Internationale Veröffentlichungsnummer: WO 2019/115175

(56) Entgegenhaltungen:
- CN-A- 107 342 185
- DE-A1- 10 007 907
- US-A- 4 482 790
- US-A1- 2009 218 318

## Beschreibung

Die Erfindung bezieht eine überdruckfeste Vakuumschaltröhre für Mittelspannungsschaltanlagen und Hochspannungsschaltanlagen und eine Schaltanlage mit einer solchen überdruckfesten Vakuumschaltröhre.

Vakuumschaltröhren aus dem Stand der Technik sind nicht für den Betrieb unter hohem Umgebungsdruck geeignet. Insbesondere führen hohe Umgebungsdrücke von mehr als einen Bar (1 bar), insbesondere mehr als zwei Bar (2 bar) zu Deformationen an dem Festkontaktflansch und/oder dem Bewegkontaktflansch. Diese Deformationen beeinträchtigen die Funktion der Vakuumschaltröhre und können auch zur Zerstörung der Vakuumschaltröhre führen. Vakuumschaltröhren sind z. B. aus der US 2009/218318 A1 und der CN 107 342 185 A bekannt.

Aufgabe der Erfindung ist es nun eine überdruckfeste Vakuumschaltröhre bereitzustellen, die eine Deformation des Festkontaktflansches und/oder des Bewegkontaktflansches reduziert oder verhindert.

Die Aufgabe wird durch den unabhängigen Anspruch 1 und den von diesem abhängigen Ansprüchen gelöst.

Die Vakuumschaltröhre weist mindestens einen Isolierkörper, einen Festkontakt, einen Festkontaktflansch, einen Bewegkontakt mit einer Längsachse des Bewegkontaktes, einen Bewegkontaktflansch, und einen Balg auf, wobei der Festkontakt ortsfest in dem Festkontaktflansch angeordnet ist, der Bewegkontakt beweglich geführt ist und der Bewegkontakt durch den Balg beweglich am Bewegkontaktflansch befestigt ist, wobei der Balg mit einem ersten Balgende am Bewegkontaktflansch befestigt ist und der Balg mit einem zweiten Balgende am Bewegkontakt befestigt ist, wobei die Vakuumschaltröhre gegenüber Deformationen von mindestens einem aus Festkontaktflansch und Bewegkontaktflansch durch einen Umgebungsdruck der Vakuumschaltröhre von über zwei Bar (2 bar) durch einen versteiften Festkontaktflansch und/oder Bewegkontaktflansch geschützt ist.

Ein Umgebungsdruck von mehr als 2 bar tritt insbesondere dann auf, wenn eine Vakuumschaltröhre in einem gasisolierten Behälter mit einem Isoliergas angeordnet ist und der Gasdruck im gasisolierten Behälter mehr als 2 bar beträgt. Alternativ kann die Vakuumschaltröhre aber auch in einem Fluid, insbesondere einem Isolierfluid, angeordnet sein und der Umgebungsdruck mehr als 2 bar betragen. Auch kann die Vakuumschaltröhre durch einen Feststoff, insbesondere eine Feststoffisolation, mit einem Druck von 2 bar beaufschlagt sein. Der Umgebungsdruck beschreibt als den auf die Außenseite der Vakuumschaltröhre wirkenden Druck.

Die Versteifung des versteiften Festkontaktflansches und/oder des versteiften Bewegkontaktflansches wird durch jeweils ein, dem jeweiligen Festkontaktflansch oder jeweiligen Bewegkontaktflansch zugeordnetes, Strukturelement erreicht, das zumindest teilweise die in das Innere der Vakuumschaltröhre orientierte Form des versteiften Festkontaktflansches und/oder des versteiften Bewegkontaktflansches nachbildet.

Das Strukturelement erhöht dabei die Stabilität des jeweiligen versteiften Festkontaktflansches und/oder des versteiften Bewegkontaktflansches ohne den Übergang zwischen dem Isolierelement und dem versteiften Festkontaktflansch und/oder dem versteiften Bewegkontaktflansch stärker mechanisch zu belasten.

Das Strukturelement weist einen ersten Bereich und einen zweiten Bereich auf, wobei sich der erste Bereich im Wesentlichen senkrecht zur Längsachse des Bewegkontaktes erstreckt und sich der zweite Bereich im Wesentlichen parallel zur Längsachse des Bewegkontaktes erstreckt, wobei der erste Bereich im Wesentlichen die in das Innere der Vakuumschaltröhre orientierte Form des versteiften Festkontaktflansches und/oder des versteiften Bewegkontaktflansches nachbildet und der zweite Bereich den ersten Bereich im Wesentlichen stützt, ohne an dem Bewegkontaktflansch (60') vollständig anzuliegen. Weiter wird bevorzugt, dass zwischen dem Festkontaktflansch und dem Isolierelement oder an dem Festkontaktflansch ein Schirmelement angeordnet ist.

Bevorzugt wird auch, dass der zweite Bereich des Strukturelementes den ersten Bereich des Strukturelementes gegen das Isolierelement oder gegen das Isolierelement über das Schirmelement oder gegen einen dritten Bereich des Festkontaktflansches abstützt und der erste Bereich so den Festkontaktflansch gegen Deformationen schützt.

Auch wird bevorzugt, dass das oder die Strukturelemente nicht mit der Vakuumschaltröhre oder Bestandteilen der Vakuumschaltröhre verlötet sind. Dadurch wird verhindert, dass mechanische Spannungen in die Verbindung, insbesondere Lötung, zwischen Isolierelement und versteiften Festkontaktflansch und/oder dem versteiften Bewegkontaktflansch induziert werden.

In einer Variante, die nicht Teil der Erfindung ist, kann vorgesehen werden, dass die Versteifung des versteiften Festkontaktflansches und/oder des versteiften Bewegkontaktflansches durch eine stärkere, dickere, Ausführung des versteiften Festkontaktflansches und/oder des versteiften Bewegkontaktflansches erreicht wird, wobei der versteifte Festkontaktflansch und/oder versteifte Bewegkontaktflansch aus einem Material gebildet ist, das einen Ausdehnungskoeffizienten aufweist, der dem Ausdehnungskoeffizienten des Isolierkörpers ähnlich ist. Insbesondere soll ähnlich eine Abweichung kleiner 10% vom Ausdehnungskoeffizienten des Materials des versteiften Festkontaktflansches und/oder des versteiften Bewegkontaktflansches und dem Ausdehnungskoeffizienten des Isolierkörpers bedeuten, besonders bevorzugt kleiner 5%.

Weiter wird bevorzugt, dass der Isolierkörper aus einer Keramik gebildet ist und dass der versteifte Festkontaktflansche und/oder der versteifte Bewegkontaktflansch eine FeNiCo-Legierung enthält oder aus dieser gebildet wird.

Ein weiteres Ausführungsbeispiel bezieht sich auf eine Schaltanlage mit einer Vakuumschaltröhre nach einer oder mehreren der vorstehenden Ausführungen für Mittelspannungsanwendungen oder Hochspannungsanwendungen, wobei die Vakuumschaltröhre in einem gasdichten Behälter angeordnet ist, der mit einem Isoliergas befüllt ist und das Isoliergas in dem gasdichten Behälter einen Druck von mindestens 2 bar, bevorzugt von mehr als 3 bar, aufweist.

Bevorzugt wird, dass das Isoliergas eines oder mehrere von Fluorketonen, Nitrilen, Stickstoff, Sauerstoff und Kohlendioxid umfasst.

Besonders bevorzugt wird, dass das Isoliergas Stickstoff und Kohlendioxid oder ein Fluorketon und Stickstoff oder ein Fluorketon und Sauerstoff oder ein Fluorketon und Kohlendioxid enthält. Insbesondere wird bevorzugt, dass das Isoliergas zu 80% aus Stickstoff und zu 20% aus Kohlendioxid besteht. Die Prozentangaben beziehen sich auf Massenprozent oder Volumenprozent.

Die Erfindung wird im Folgenden anhand von Figuren erläutert.
Figur 1: Schnitt durch den Bereich des Festkontaktflansches einer herkömmlichen Vakuumschaltröhre
Figur 2: Schnitt durch Bereich des Festkontaktflansches einer erfindungsgemäßen Vakuumschaltröhre mit versteiftem Festkontaktflansch
Figur 3: Schnitt durch eine Vakuumschaltröhre mit erfindungsgemäß versteiftem Festkontaktflansch und versteiftem Bewegkontaktflansch;
Figur 4: Schnitt durch Bereich des Festkontaktflansches einer Vakuumschaltröhre mit versteiftem Festkontaktflansch, die nicht Teil der vorliegenden Erfindung ist.

Die Figur 1 zeigt einen Schnitt durch den Bereich des Festkontaktflansches 40 einer herkömmlichen Vakuumschaltröhre. Der Festkontaktstab 32 ist mit dem Festkontaktflansch 40 verbunden und wird so in das Innere einer Vakuumschaltröhre geführt. Der Festkontaktflansch 40 ist wiederum an einem Isolierteil 20 der Vakuumschaltröhre befestigt. In dem gezeigten Beispiel ist zwischen dem Festkontaktflansch 40 und dem Isolierteil 20 ein Schirmelement 90 befestigt. Alternativ kann das Schirmelement 90 auch am Festkontaktflansch 40 befestigt sein und der Festkontaktflansch 40 direkt an dem Isolierteil 20 befestigt sein.

Eine stärkere Ausführung des Festkontaktflansches 40, also eine Ausführung, bei der die Materialstärke, -dicke, vergrößert wurde würde in dem Bereich, wo der Festkontaktflansch 40 direkt oder über ein Schirmelement mit dem mit dem Isolierelement verbunden ist zu starken mechanischen Belastungen führen und so eine dauerhafte Funktionsfähigkeit der Vakuumschaltröhre verhindern.

Die Figur 2 zeigt einen Schnitt durch den Bereich des Festkontaktflansches 40' einer erfindungsgemäßen Vakuumschaltröhre mit versteiftem Festkontaktflansch 40`. Der Festkontaktstab 32 ist wieder mit dem Festkontaktflansch 40' verbunden und wird so in das Innere einer erfindungsgemäßen Vakuumschaltröhre geführt. Der Festkontaktflansch 40' ist wiederum an einem Isolierteil 20 der Vakuumschaltröhre befestigt. In dem gezeigten Beispiel ist zwischen dem Festkontaktflansch 40` und dem Isolierteil 20 ein Schirmelement 90 befestigt. Alternativ kann das Schirmelement 90 auch am Festkontaktflansch 40' befestigt sein und der Festkontaktflansch 40' direkt an dem Isolierteil 20 befestigt sein.

Der Festkontaktflansch 40' wird in dem Beispiel der Figur 2 durch das Strukturelement 45 versteift. Dabei bildet das Strukturelement 45 in einen ersten Bereich 46, der im wesentlicher senkrecht zu der Längsachse 56 des Festkontaktes 30 orientiert ist, im Wesentlichen die in das Innere der Vakuumschaltröhre gerichtete Form des Festkontaktflansches 40` nach und liegt in diesem Fall sogar an dem Festkontaktflansches 40` an. In einem zweiten Bereich 47 des Strukturelements 45, der im Wesentlichen parallel zur Längsachse 56 des Festkontaktes 30 orientiert ist, stützt der zweite Bereich 47 den ersten Bereich 46 gegen den Festkontaktflansch 40` ab. Alternativ kann der zweite Bereich 47 des Strukturelements 45 den ersten Bereich 46 des Strukturelementes 45 auch gegen das Isolierelement 20 und/oder das Schirmelement 90 abstützen. Wie in Figur 2 im Detail dargestellt ist, liegt das Strukturelement 45 im zweiten Bereich 47 nicht an dem Festkontaktflansch 40' vollständig an. Das Strukturelement 45 bildet in dem zweiten Bereich 47 nicht die Form des Festkontaktflansches 40` nach.

Die Figur 3 zeigt einen Schnitt durch eine Vakuumschaltröhre 10 mit erfindungsgemäß versteiftem Festkontaktflansch 40` und versteiftem Bewegkontaktflansch 60'. Die Vakuumschaltröhre 10 verfügt in diesem Ausführungsbeispiel über vier Isolierelemente 20, wobei zwischen zwei Isolierelementen 20 ein Zwischenelement 25 angeordnet ist, das aus einem elektrisch leitfähigen oder elektrisch nicht leitfähigen Material bestehen kann.

Der Bewegkontakt 50 ist mittels eines Balgs 80 beweglich in die Vakuumschaltröhre 10 geführt, wobei ein ersten Balgende 82 am versteiftem Bewegkontaktflansch 60` befestigt ist und ein zweites Balgende 84 am Bewegkontaktstab 52 befestigt ist, entweder direkt oder über eine Balgkappe 86. Außerdem weist die Balgkappe einen optionalen Balgschirm 88 auf.

Der Bewegkontaktflansch 60' ist direkt oder über ein Schirmelement 90 mit einem Isolierelement 20 der Vakuumschaltröhre 10 verbunden.

Der Bewegkontaktflansch 60' wird durch das Stützelement 65 versteift. Das Strukturelement 65 weist einen ersten Bereich 66 auf, der im Wesentlichen senkrecht zu der Längsachse 56 des Bewegkontaktes 50 orientiert ist, im Wesentlichen die in das Innere der Vakuumschaltröhre gerichtete Form des Bewegkontaktflansches 60` nach und liegt in diesem Fall sogar an dem Bewegkontaktflansches 60' an. In einem zweiten Bereich 67 des Strukturelements 65, der im Wesentlichen parallel zur Längsachse 56 des Bewegkontaktes 50 orientiert ist, stützt der zweite Bereich 67 den ersten Bereich 66 gegen den Bewegkontaktflansch 60' ab. Alternativ kann der zweite Bereich 67 des Strukturelements 65 den ersten Bereich 66 des Strukturelementes 65 auch gegen das Isolierelement 20 und/oder das Schirmelement 90 abstützen.

Der Bewegkontakt 50 besteht in dem Ausführungsbeispiel aus einem Bewegkontaktstab 53, einem Bewegkontaktkörper 55 und einer Bewegkontaktkontaktscheibe 54.

Der Festkontakt 30 wird hier von einem Festkontaktstab 32, einem Festkontaktkörper 35 und einer Festkontaktkontaktscheibe 34 gebildet und ist mit dem Festkontaktflansch 40' verbunden und wird so in das Innere einer erfindungsgemäßen Vakuumschaltröhre 10 geführt. Der Festkontaktflansch 40' ist wiederum an einem Isolierteil 20 der Vakuumschaltröhre befestigt. In dem gezeigten Beispiel ist zwischen dem Festkontaktflansch 40' und dem Isolierteil 20 ein Schirmelement 90 befestigt. Alternativ kann das Schirmelement 90 auch am Festkontaktflansch 40' befestigt sein und der Festkontaktflansch 40` direkt an dem Isolierteil 20 befestigt sein.

Der Festkontaktflansch 40' wird in dem Beispiel der Figur 3 durch das Strukturelement 45 versteift. Dabei bildet das Strukturelement 45 in einen ersten Bereich 46, der im wesentlicher senkrecht zu der Längsachse 56 des Festkontaktes 30 orientiert ist, im Wesentlichen die in das Innere der Vakuumschaltröhre gerichtete Form des Festkontaktflansches 40` nach und liegt in diesem Fall sogar an dem Festkontaktflansches 40' an. In einem zweiten Bereich 47 des Strukturelements 45, der im Wesentlichen parallel zur Längsachse 56 des Festkontaktes 30 orientiert ist, stützt der zweite Bereich 47 den ersten Bereich 46 gegen den Festkontaktflansch 40' ab. Alternativ kann der zweite Bereich 47 des Strukturelements 45 den ersten Bereich 46 des Strukturelementes 45 auch gegen das Isolierelement 20 und/oder das Schirmelement 90 abstützen.

Die Figur 4 zeigt einen Schnitt durch Bereich des Festkontaktflansches 40" einer Vakuumschaltröhre mit versteiftem Festkontaktflansch 40", die nicht Teil der vorliegenden Erfindung ist.

Der Festkontaktstab 32 ist mit dem Festkontaktflansch 40" verbunden und wird so in das Innere einer Vakuumschaltröhre geführt. Der Festkontaktflansch 40" ist an einem Isolierteil 20 der Vakuumschaltröhre befestigt. In dem gezeigten Beispiel ist zwischen dem Festkontaktflansch 40" und dem Isolierteil 20 ein Schirmelement 90 befestigt. Alternativ kann das Schirmelement 90 auch am Festkontaktflansch 40' befestigt sein und der Festkontaktflansch 40" direkt an dem Isolierteil 20 befestigt sein.

Der Festkontaktflansch 40" wird in dem Beispiel der Figur 4 dadurch versteift, dass eine stärkere, also vom Material her dickere, Ausführung des versteiften Festkontaktflansches 40" verwendet wird, wobei der versteifte Festkontaktflansch 40" aus einem Material gebildet ist, das einen Ausdehnungskoeffizienten aufweist, der dem Ausdehnungskoeffizienten des Isolierkörpers 20 ähnlich ist.

Stärkeres oder dickeres Material, stärkere oder dickere Ausführung des Materials soll in diesem Zusammenhang bedeuten, dass das der Festkontaktflansch 40" eine größere Materialdicke 41 aufweist.

### Bezugszeichenliste

- 10: Vakuumschaltröhre
- 20: Isolierkörper
- 25: Zwischenelement
- 30: Festkontakt
- 32: Festkontaktstab
- 34: Festkontaktkontaktscheibe
- 35: Festkontaktkörper
- 40, 40', 40": Festkontaktflansch
- 42: Materialdicke des Festkontaktflansch 40"
- 45: Strukturelement
- 46: erster Bereich des Strukturelements 45
- 47: zweiter Bereich des Strukturelements 45
- 50: Bewegkontakt
- 52: Bewegkontaktstab
- 54: Bewegkontaktkontaktscheibe
- 55: Bewegkontaktkörper
- 56: Längsachse des Bewegkontakts und Festkontaktes
- 60, 60`: Bewegkontaktflansch
- 65: Strukturelement
- 66: erster Bereich des Strukturelements 65
- 67: zweiter Bereich des Strukturelements 65
- 70: Bewegkontaktlager
- 80: Balg
- 82: erstes Balgende
- 84: zweites Balgende
- 86: Balgkappe
- 88: Balgschirm
- 90: Schirmelement

## Patentansprüche

1. Vakuumschaltröhre (10) mit mindestens einem Isolierkörper (20), einem Festkontakt (30), einem Festkontaktflansch (40), einem Bewegkontakt (50) mit einer Längsachse (56) des Bewegkontaktes (50), einem Bewegkontaktflansch (60), einem Balg (80), wobei
der Festkontakt (30) ortsfest in dem Festkontaktflansch (40) angeordnet ist, der Bewegkontakt (50) beweglich geführt ist und der Bewegkontakt durch den Balg (80) beweglich am Bewegkontaktflansch (60) befestigt ist, wobei der Balg (80) mit einem ersten Balgende (82) am Bewegkontaktflansch (60) befestigt ist und der Balg (80) mit einem zweiten Balgende (84) am Bewegkontakt (50) befestigt ist,
wobei die Vakuumschaltröhre (10) gegenüber Deformationen von dem Festkontaktflansch (40) durch einen Umgebungsdruck der Vakuumschaltröhre (10) von über zwei Bar, 2 bar, durch einen versteiften Festkontaktflansch (40') geschützt ist,
wobei die Versteifung des versteiften Festkontaktflansches (40') durch ein Strukturelement (45) erreicht wird, das teilweise die in das Innere der Vakuumschaltröhre orientierte Form des versteiften Festkontaktflansches (40') nachbildet und das Strukturelement (45) einen ersten Bereich (46) und einen zweiten Bereich (47) aufweist,
wobei sich der erste Bereich (46) im Wesentlichen senkrecht zur Längsachse (56) des Bewegkontaktes (50) erstreckt und sich der zweite Bereich (47) im Wesentlichen parallel zur Längsachse (56) des Bewegkontaktes (50) erstreckt, wobei der erste Bereich (46) im Wesentlichen die in das Innere der Vakuumschaltröhre orientierte Form des versteiften Festkontaktflansches (40') nachbildet und der zweite Bereich (47) den ersten Bereich (46) im Wesentlichen stützt,
**dadurch gekennzeichnet, dass**
der zweite Bereich (47) des Strukturelements (45) an dem versteiften Festkontaktflansch (40') nicht vollständig anliegt.

2. Vakuumschaltröhre (10) nach Anspruch 1,
**dadurch gekennzeichnet, dass**
die Vakuumschaltröhre (10) gegenüber Deformationen von dem Bewegkontaktflansch (60) durch einen Umgebungsdruck der Vakuumschaltröhre (10) von über zwei Bar, 2 bar, durch einen versteiften Bewegkontaktflansch (60') geschützt ist, wobei die Versteifung des versteiften Bewegkontaktflansches (60') durch ein zweites Strukturelement (65) erreicht wird, das teilweise die in das Innere der Vakuumschaltröhre orientierte Form des versteiften Bewegkontaktflansches (60') nachbildet und das zweite Strukturelement (65) einen ersten Bereich (66) und einen zweiten Bereich (67) aufweist, wobei sich der erste Bereich (66) des zweiten Strukturelements (65) im Wesentlichen senkrecht zur Längsachse (56) des Bewegkontaktes (50) erstreckt und sich der zweite Bereich (67) des zweiten Strukturelements (65) im Wesentlichen parallel zur Längsachse (56) des Bewegkontaktes (50) erstreckt, wobei der erste Bereich (66) des zweiten Strukturelements (65) im Wesentlichen die in das Innere der Vakuumschaltröhre orientierte Form des versteiften Bewegkontaktflansches (60') nachbildet und der zweite Bereich (67) des zweiten Strukturelements (65) den ersten Bereich (66) des zweiten Strukturelements (65) im Wesentlichen stützt.

3. Vakuumschaltröhre (10) nach Anspruch 1 oder 2
**dadurch gekennzeichnet, dass**
zwischen dem Festkontaktflansch (40') und/oder Bewegkontaktflansch (60') und dem Isolierelement (20) oder an dem Festkontaktflansch (40') und/oder Bewegkontaktflansch (60') ein Schirmelement (90) angeordnet ist.

4. Vakuumschaltröhre (10) nach Anspruch 1, 2 oder 3,
**dadurch gekennzeichnet, dass** der zweite Bereich (47, 67) des oder der Strukturelemente (45, 65)
den ersten Bereich (46, 66) des oder der Strukturelemente (45, 65) gegen
• das Isolierelement, oder
• gegen das Isolierelement (20) über das Schirmelement (90), oder
• gegen einen dritten Bereich des Festkontaktflansches (40') bzw. des Bewegkontaktflansches (60`) abstützt und der erste Bereich (46, 66) des oder der Strukturelemente (45, 65) so den Festkontaktflansch (40') bzw. den Bewegkontaktflansch (60') gegen Deformationen schützt.

5. Vakuumschaltröhre (10) nach einem der vorstehenden Ansprüche
**dadurch gekennzeichnet, dass**
das oder die Strukturelemente (45, 65) nicht mit der Vakuumschaltröhre (10) oder Bestandteilen der Vakuumschaltröhre (10) verlötet ist.

6. Schaltanlage mit einer Vakuumschaltröhre (10) nach einem der vorstehenden Ansprüche für Mittelspannungsanwendungen oder Hochspannungsanwendungen,
**dadurch gekennzeichnet, dass**
die Vakuumschaltröhre in einem gasdichten Behälter angeordnet ist, der mit einem Isoliergas befüllt ist und das Isoliergas in dem gasdichten Behälter einen Druck von mindestens 2 bar, bevorzugt von mehr als 3 bar, aufweist.

7. Schaltanlage nach Anspruch 6,
**dadurch gekennzeichnet, dass**
das Isoliergas eines oder mehrere von Fluorketonen, Nitrilen, Stickstoff, Sauerstoff und Kohlendioxid umfasst.

## Claims

1. Vacuum interrupter tube (10) comprising at least one insulating body (20), a fixed contact (30), a fixed contact flange (40), a moving contact (50) having a longitudinal axis (56) of the moving contact (50), a moving contact flange (60), and a bellows (80), wherein the fixed contact (30) is arranged in a positionally fixed manner in the fixed contact flange (40), the moving contact (50) is movably guided and the moving contact is movably secured to the moving contact flange (60) by the bellows (80), wherein the bellows (80) is secured to the moving contact flange (60) by a first bellows end (82) and the bellows (80) is secured to the moving contact (50) by a second bellows end (84), wherein the vacuum interrupter tube (10) is protected against deformation of the fixed contact flange (40) by an ambient pressure of the vacuum interrupter tube (10) of over two bar, 2 bar, by means of a stiffened fixed contact flange (40'), wherein the stiffening of the stiffened fixed contact flange (40') is achieved by a structural element (45) which partially reproduces the shape of the stiffened fixed contact flange (40') that is oriented into the interior of the vacuum interrupter tube, and the structural element (45) has a first region (46) and a second region (47), wherein the first region (46) extends substantially perpendicularly to the longitudinal axis (56) of the moving contact (50) and the second region (47) extends substantially parallel to the longitudinal axis (56) of the moving contact (50), wherein the first region (46) substantially reproduces the shape of the stiffened fixed contact flange (40') that is oriented into the interior of the vacuum interrupter tube and the second region (47) substantially supports the first region (46),
**characterized in that**
the second region (47) of the structural element (45) does not bear completely on the stiffened fixed contact flange (40').

2. Vacuum interrupter tube (10) according to Claim 1,
**characterized in that**
the vacuum interrupter tube (10) is protected against deformation of the moving contact flange (60) by an ambient pressure of the vacuum interrupter tube (10) of over two bar, 2 bar, by means of a stiffened moving contact flange (60'), wherein the stiffening of the stiffened moving contact flange (60') is achieved by a second structural element (65) which partially reproduces the shape of the stiffened moving contact flange (60') that is oriented into the interior of the vacuum interrupter tube, and the second structural element (65) has a first region (66) and a second region (67), wherein the first region (66) of the second structural element (65) extends substantially perpendicularly to the longitudinal axis (56) of the moving contact (50) and the second region (67) of the second structural element (65) extends substantially parallel to the longitudinal axis (56) of the moving contact (50), wherein the first region (66) of the second structural element (65) substantially reproduces the shape of the stiffened moving contact flange (60') that is oriented into the interior of the vacuum interrupter tube and the second region (67) of the second structural element (65) substantially supports the first region (66) of the second structural element (65).

3. Vacuum interrupter tube (10) according to Claim 1 or 2, **characterized in that**
a shielding element (90) is arranged between the fixed contact flange (40') and/or moving contact flange (60') and the insulating element (20) or on the fixed contact flange (40') and/or moving contact flange (60').

4. Vacuum interrupter tube (10) according to Claim 1, 2 or 3,
**characterized in that**
the second region (47, 67) of the structural element(s) (45, 65) supports the first region (46, 66) of the structural element(s) (45, 65) against
• the insulating element, or
• against the insulating element (20) via the shielding element (90), or
• against a third region of the fixed contact flange (40') and/or moving contact flange (60'),
and the first region (46, 66) of the structural element(s) (45, 65) thus protects the fixed contact flange (40') and/or moving contact flange (60') against deformation.

5. Vacuum interrupter tube (10) according to one of the preceding claims,
**characterized in that**
the structural element or the structural elements (45, 65) is or are not soldered to the vacuum interrupter tube (10) or to components of the vacuum interrupter tube (10).

6. Switchgear assembly comprising a vacuum interrupter tube (10) according to one of the preceding claims for medium-voltage applications or high-voltage applications,
**characterized in that**
the vacuum interrupter tube is arranged in a gas-tight container which is filled with an insulating gas, and the insulating gas in the gas-tight container has a pressure of at least 2 bar, preferably of more than 3 bar.

7. Switchgear assembly according to Claim 6,
**characterized in that**
the insulating gas comprises one or more of fluoroketones, nitriles, nitrogen, oxygen and carbon dioxide.

## Revendications

1. Tube (10) commutateur à vide comprenant au moins un corps (20) isolant, un contact (30) fixe, une bride (40) de contact fixe, un contact (50) mobile avec un axe (56) longitudinal du contact (50) mobile, une bride (60) de contact mobile, un soufflet (80), dans lequel le contact (30) fixe est monté fixe un position dans la bride (40) de contact fixe, le contact (50) mobile est guidé de manière mobile et le contact mobile est fixé par le soufflet (80) de manière mobile à la bride (60) de contact mobile, dans lequel le soufflet (80) est fixé par une première extrémité (82) du soufflet à la bride (60) de contact mobile et le soufflet (80) est fixé par une deuxième extrémité (84) de soufflet au contact (50) mobile, dans lequel le tube (10) commutateur à vide est protégé vis-à-vis de déformations de la bride (40) de contact fixe par une pression ambiante du tube (10) commutateur à vide de plus de deux bar, 2 bar, par une bride (40') de contact fixe rigidifiée, dans lequel la rigidification de la bride (40') de contact fixe rigidifiée est obtenue par un élément (45) de structure, qui reproduit en partie la forme, orientée vers l'intérieur du tube commutateur à vide, de la bride (40') de contact fixe rigidifiée et l'élément (45) de structure a une première partie (46) et une deuxième partie (47), dans lequel la première partie (46) s'étend sensiblement perpendiculairement à l'axe (56) longitudinal du contact (50) mobile et la deuxième partie (47) s'étend sensiblement parallèlement à l'axe (56) longitudinal du contact (50) mobile, dans lequel la première partie (46) reproduit sensiblement la forme, orientée vers l'intérieur du tube commutateur à vide, de la bride (40') de contact fixe rigidifiée et la deuxième partie (47) appuie sensiblement la première partie (46),
**caractérisé en ce que**
la deuxième partie (47) de l'élément (45) de structure ne s'applique pas complètement à la bride (40') de contact fixe rigidifiée.

2. Tube (10) commutateur à vide suivant la revendication 1,
**caractérisé en ce que**
le tube (10) commutateur à vide est protégé vis-à-vis de déformations de la bride (60) de contact mobile par une pression ambiante du tube (10) commutateur à vide de plus de deux bar, 2 bar, par une bride (60') de contact mobile rigidifiée, dans lequel la rigidification de la bride (60') de contact mobile rigidifiée est obtenue par un deuxième élément (65) de structure, qui reproduit en partie la forme, orientée vers l'intérieur du tube commutateur à vide, de la bride (60') de contact mobile rigidifiée et le deuxième élément (65) de structure à une première partie (66) et une deuxième partie (67), dans lequel la première partie (66) du deuxième élément (65) de structure s'étend sensiblement perpendiculairement à l'axe (56) longitudinal du contact (50) mobile et la deuxième partie (67) du deuxième élément (65) de structure s'étend sensiblement parallèlement à l'axe (56) longitudinal du contact (50) mobile, dans lequel la première partie (66) du deuxième élément (65) de structure reproduit sensiblement la forme, orientée vers l'intérieur du tube commutateur à vide, de la bride (60') de contact mobile rigidifiée et la deuxième partie (67) du deuxième élément (65) de structure appuie sensiblement la première partie (66) du deuxième élément (65) de structure.

3. Tube (10) commutateur à vide suivant la revendication 1 ou 2,
**caractérisé en ce qu'**
un élément (90) de protection est disposé entre la bride (40') de contact fixe et/ou la bride (60') de contact mobile et l'élément (20) isolant ou sur la bride (40') de contact fixe et/ou la bride (60') de contact mobile.

4. Tube (10) commutateur à vide suivant la revendication 1, 2 ou 3,
**caractérisé en ce que**
la deuxième partie (47, 67) du ou des éléments (45, 65) de structure appuie
la première partie (46, 66) du ou des éléments (45, 65) de structure
sur
• l'élément isolant, ou
• l'élément isolant (20) par l'élément (90) de protection ou,
• sur une troisième partie de la bride (40') de contact fixe ou de la bride (60') de contact mobile et
la première partie (46, 66) du ou des éléments (45, 65) de structure protège ainsi vis-à-vis de déformations la bride (40') de contact fixe ou respectivement la bride (60') de contact mobile.

5. Tube (10) commutateur à vide suivant l'une des revendications précédentes,
**caractérisé en ce que**
le ou les éléments (45, 65) de structure n'est pas soudé au tube (10) de commutation à vide ou à des parties constitutives du tube (10) de commutation à vide.

6. Installation de coupure ayant un tube (10) de commutation à vide suivant l'une des revendications précédentes, pour des applications en moyenne tension ou des applications en haute tension,
**caractérisé en ce qu'**
un tube de commutation à vide est disposé dans un récipient étanche au gaz, qui est rempli d'un gaz isolant, et le gaz isolant dans le récipient étanche au gaz a une pression d'au moins 2 bar, de préférence de plus de 3 bar.

7. Installation de coupure suivant la revendication 6,
**caractérisé en ce que**
le gaz isolant comprend l'un ou plusieurs de cétones fluorées, de nitriles, d'azote, d'oxygène et de dioxyde de carbone.
